# FASCICULE DE BREVET EUROPEEN

(11) **EP 0 571 244 B1**
(45) Date de publication et mention de la délivrance du brevet: **26.07.1995**
(21) Numéro de dépôt: 93401205.5
(22) Date de dépôt: 12.05.1993
(51) Int. Cl.: F04D 29/32, F04D 29/08, F01D 17/16, F01D 11/00

(54) **Structure d'étanchéité pour une aube pivotante de turbomachine**
Abdichtungsstruktur für einen schwenkbaren Schaufel einer Turbomaschine
Sealing structure for a pivoting blade of a turbomachine

(30) Priorité: 20.05.1992 FR 9206101
(43) Date de publication de la demande: 24.11.1993
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Charbonnel, Jean-Louis, F-77350 Le Mee sur Seine (FR); Naudet, Jacky Serge, F-91070 Bondoufle (FR)

(56) Documents cités:
- DE-A- 2 245 068
- FR-A- 2 452 591
- GB-A- 2 016 091

## Description

L'invention concerne une structure d'étanchéité pour une aube pivotante de turbomachine.

De nombreuses turbomachines de moteurs d'avions comprennent maintenant des aubes à calage variable, c'est-à-dire qui pivotent de façon à redresser plus ou moins les courants gazeux qui passent à travers elles. Il est ainsi possible de maintenir un rendement satisfaisant quel que soit le régime de la machine. De telles aubes se rencontrent en particulier souvent dans les premiers étages d'un compresseur à haute pression situé en aval d'un compresseur à plus basse pression.

La pression des gaz soumet les pivots de ces aubes à des forces de poussée importantes, qui les usent petit à petit selon une ovalisation de leur section. L'étanchéité de la veine annulaire où les gaz circulent est alors perdue à l'emplacement des pivots, ce qui impose de prévoir des joints d'étanchéité.

Le brevet français n° 2 452 591 décrit un dispositif de plusieurs joints d'étanchéité dont un joint élastique fendu disposé dans une gorge du pivot. L'insertion d'un tel anneau fendu dans le palier peut cependant être difficile, et c'est pourquoi on propose avec l'invention une structure qui permet très simplement et même automatiquement cette insertion.

L'invention est donc relative à une structure comportant une aube de turbomachine pivotant autour d'un pivot engagé dans un palier, un anneau élastique fendu étant disposé dans une gorge du pivot et conçu de façon à frotter contre le palier par au moins une première portion de la face extérieure, caractérisée par une douille engagée autour du pivot d'un côté de la gorge, la douille étant mobile le long du pivot entre une position où elle recouvre au moins une seconde portion de la face extérieure et une position où elle est éloignée de l'anneau, la gorge et l'anneau étant conçus de façon que l'anneau puisse être enfoncé dans la gorge à l'endroit de la seconde portion.

La simplicité du montage est encore accentuée si les deux portions sont distinctes, adjacentes et séparées par un épaulement de la face extérieure ou si la douille présente un évasement à une extrémité opposée à l'anneau, l'évasement étant conçu pour buter contre une surface où le palier débouche. Si ces deux caractéristiques sont réunies, la première position mentionnée correspond à la butée de l'extrémité de la douille sur l'épaulement et la seconde correspond à la butée de l'évasement sur la surface où le palier débouche.

La fente est avantageusement sinueuse ou en forme de labyrinthe pour limiter les fuites au travers d'elle. Enfin, une autre douille peut être enfilée entre le pivot et le palier, à l'opposé de la première douille par rapport à l'anneau fendu. Le meilleur soutien du pivot est alors réalisé.

On va maintenant décrire une réalisation de l'invention plus en détail avec les figures suivantes annexées à titre illustratif et non limitatif :
- la figure 1 représente un fragment de turbomachine,
- les figures 2 et 3 représentent la structure conforme à l'invention, respectivement avant et après le montage,
- et la figure 4 représente l'anneau fendu en perspective.

La figure 1 représente donc la turbomachine, composée essentiellement d'un stator 1 entourant un rotor 2 pour délimiter une veine sensiblement annulaire 3 à travers laquelle passent les gaz. Un compresseur à basse pression 4 et un compresseur à haute pression 5 occupent deux parties différentes de la veine annulaire 3 et sont composés chacun d'étages d'aubes de rotor 6, solidaires de celui-ci, et d'étages d'aubes de stator 7 et 8 dont la plupart sont des aubes fixes 7 mais dont certaines, à savoir les aubes des quatre premiers étages du compresseur à haute pression 5, sont des aubes à calage variable 8 pivotant autour d'un pivot 9 logé dans un palier traversant la paroi du stator 1.

On se reporte maintenant aux figures 2, 3 et 4. Le pivot 9 est entaillé d'une gorge 10 dans laquelle se trouve un anneau 11 fendu et dont la fente est désignée par 12. Il s'agit d'une fente 12 à labyrinthe, c'est-à-dire qu'elle n'est pas droite mais sinueuse et comporte ici une partie en arc de cercle 13 joignant deux parties droites 14 et 15 de raccordement aux deux bords axiaux 16 et 17 de l'anneau 11. On peut distinguer trois portions sur la face extérieure 18 de l'anneau 11 : une portion en crête 19 au centre de l'anneau 11 et deux portions periphériques 20 et 21 qui correspondent à des diamètres plus petits de l'anneau 11. La gorge 10 est conçue pour que la matière de l'anneau 11 située devant les portions périphériques 20 et 21 soit entièrement contenue dans la gorge 10 quand la fente 12 est refermée par suite de la contraction de l'anneau 11. Une telle contraction peut être réalisée par une douille 22 coulissant le long du pivot 9 et située entre l'anneau 11 et l'aube 8 : on dispose la douille 22 juste avant le montage de l'aube 8 sur le stator 1 de façon qu'elle occupe une position où elle bute contre la crête de l'anneau 11 et recouvre une des portions périphériques 21. Quand le montage est effectué, on voit sur la figure 3 que la douille 22 est déplacée, car elle se compose d'une partie cylindrique 23 et d'une collerette 24 constituant un évasement à l'extrémité de la douille 22 opposée à l'anneau 11 : la partie cylindrique 23 est introduite en coulissant librement dans le palier 25 du stator 1 jusqu'à ce que la collerette 24 bute contre la surface interne 26 du stator 1, où le palier 25 débouche. Elle est alors retenue pendant que l'enfoncement de l'aube 8 et du pivot 9 continue, jusqu'à ce que l'aube 8 bute contre la collerette 24, mais l'anneau 11 s'est alors entièrement échappé de la douille 22, ce qui a permis sa dilatation, de sorte que la portion de crête 19 touche maintenant une partie de la surface du palier 25 et établit l'étanchéité souhaitée.

Une seconde douille 27 peut être enfilée dans le palier 25, de l'autre côté de la précédente par rapport à l'anneau 11 : cette douille 27 peut être également constituée d'une partie cylindrique 28 et d'une partie évasée en collerette 29 destinées à servir de butée sur la surface extérieure 30 du stator 1. Le pivot 9 est alors bien soutenu et peut être vissé par des systèmes de fixation classiques à l'extérieur du stator 1.

Les douilles 22 et 27 sont en matière autolubrifiante et servent comme à l'accoutumée de coussinets de support du pivot 9.

## Revendications

1. Structure comportant une aube (8) de turbomachine pivotant autour d'un pivot (9) engagé dans un palier (25), un anneau (11) élastique fendu étant disposé dans une gorge (10) du pivot (9) et conçu de façon à frotter contre le palier (25) par au moins une première portion (19) de sa face extérieure, caractérisée par une douille (22) engagée autour du pivot (9) d'un côté de la gorge (10), la douille (22) étant mobile le long du pivot (9) entre une position où elle recouvre au moins une seconde portion (21) de la face extérieure de l'anneau (11) et une position où elle est éloignee de l'anneau (11), la gorge (10) et l'anneau (11) étant conçus de façon que l'anneau (11) puisse être enfoncé dans la gorge (10) à l'endroit de la seconde portion (21).

2. Structure selon la revendication 1, caractérisee en ce que les deux portions (19, 21) de la face extérieure (18) de l'anneau (11) sont distinctes, adjacentes et séparées par un épaulement.

3. Structure selon l'une quelconque des revendications 1 ou 2, caractérisée en ce que la douille (22) présente un évasement (24) à une extrémité opposée à l'anneau (11), l'évasement (24) étant conçu pour buter contre une surface (26) où le palier (25) débouche.

## Claims

1. A structure comprising a turbomachine vane or blade (8) pivoting around a pivot pin (9) engaged in a bearing (25), a resilient split ring (11) being disposed in a groove (10) in the pivot pin (9) and being adapted to rub on the bearing (25) by way of at least a first part (19) of its outside surface, characterised by a collar (22) engaged around the pivot pin (9) on one side of the groove (10), the collar (22) being movable along the pivot pin (9) between a position in which it overlaps at least a second part (21) of the outside surface of the ring (21) and a position in which it is distant therefrom, the groove (10) and the ring (11) being so devised that the ring (11) can be engaged in the groove (10) near the second part (21).

2. A structure according to claim 1, characterised in that the two parts (19, 21) of the outside surface (18) of the ring (11) are separate and adjacent and separated by a shoulder.

3. A structure according to claim 1 or 2, characterised in that the collar (22) has at an end remote from the ring (11) a flared part (24) adapted to abut a surface (26) at the end of tbe bearing (25).

## Patentansprüche

1. Vorrichtung mit einer Turbomaschinenschaufel (8), die sich um eine Drehachse (9) herum dreht, die in einen Lagerbock (25) aufgenommen ist, wobei ein elastischer, geschlitzter Ring (11) in einer Nut (10) der Drehachse (9) vorgesehen ist und so ausgeführt ist, daß er mit wenigstens einem ersten Abschnitt (19) seiner Außenseite gegen den Lagerbock (25) schleift,
**gekennzeichnet** durch eine Buchse (22), die auf einer Seite der Nut (10) um die Drehachse (9) eingreift, wobei die Buchse (22) längs der Drehachse (9) zwischen einer Position, in der sie wenigstens einen zweiten Abschnitt (21) der Außenseite des Rings (11) bedeckt, und einer Position bewegbar ist, in der sie von dem Ring (11) entfernt ist, wobei die Nut (10) und der Ring (11) so ausgeführt sind, daß der Ring (11) an der Stelle des zweiten Abschnitts (1) in der Nut (10) aufgenommen werden kann.

2. Vorrichtung nach Anspruch 1,
dadurch **gekennzeichnet,**
daß die beiden Abschnitte (19,21) der Außenseite (18) des Rings (11) einzeln ausgeführt sind, aneinander angrenzen und durch einen Ansatz getrennt sind.

3. Vorrichtung nach einem der Ansprüche 1 oder 2,
dadurch **gekennzeichnet,**
daß die Buchse (22) an einem dem Ring (11) entgegengesetzten Ende eine Erweiterung (24) aufweist, wobei die Erweiterung (24) so vorgesehen ist, daß sie gegen eine Fläche (26), wo der Lagerbock (25) mündet, anstößt.
